# FASCICULE DE BREVET EUROPEEN

(11) **EP 0 657 584 B1**
(45) Date de publication et mention de la délivrance du brevet: **18.08.1999**
(21) Numéro de dépôt: 94440069.6
(22) Date de dépôt: 07.11.1994
(51) Int. Cl.: E01F 7/06, E01F 9/03

(54) **Dispositif de fixation d'une pale anti-éblouissement sur une glissière métallique de sécurité**
Befestigungsmittel für Blendschutzzaun auf Leitplanken
Glare foil assembly for mounting or metal guardrail

(30) Priorité: 05.11.1993 FR 9313387; 05.11.1993 FR 9313386
(43) Date de publication de la demande: 14.06.1995
(73) Titulaire: SODIREL S.A., F-84100 Orange (FR); AUTOROUTES DU SUD DE LA FRANCE, F-75007 Paris (FR)
(72) Inventeur: Pestre, Jean-Marie, F-84100 Uchaux (FR); Cat, Michel, F-84130 Le Pontet (FR)
(74) Mandataire: Dupuis-Latour, Dominique

(56) Documents cités:
- WO-A-83/03271
- DE-B- 1 250 470
- FR-A- 2 630 467
- FR-A- 2 677 682
- US-A- 5 022 781
- US-A- 5 149 061
- US-A- 5 181 695

## Description

La présente invention a pour objet un dispositif de fixation d'une pale anti-éblouissement sur une glissière métallique de sécurité placée sur le terre plein-central séparant des voies de circulation automobile.

La plupart des voies de circulation à grande vitesse sont équipées centralement de glissières métalliques de sécurité permettant de guider et retenir les véhicules dont les conducteurs ont perdu le contrôle. Ces glissières sont constituées de rails métalliques aboutés les uns aux autres et supportés par des poteaux, ces rails-affectant un profil ondulé du type à deux vagues, à savoir deux parties périphériques longitudinales convexes reliées par une partie longitudinale centrale concave, le profil pouvant être soit arrondi soit anguleux.

Sur certains tronçons de voies, les glissières sont équipées de panneaux verticaux, ou pales, anti-éblouissement, régulièrement espacés, positionnés au-dessus desdites glissières, transversalement à l'axe des voies, en vue de permettre aux automobilistes circulant sur une voie de ne pas être éblouis par les feux des voitures circulant en sens inverse, de l'autre côté desdites glissières, la distance séparant deux panneaux consécutifs étant fonction d'une part de la largeur desdits panneaux et d'autre part de la courbure de la route.

Afin de limiter le coût, au mètre linéaire, d'équipement d'une route il convient de trouver un compromis entre les dimensions des panneaux et leur espacement. Sachant que les dimensions d'un panneau sont limitées, pour des raisons de résistance au vent et d'encombrement, le coût d'équipement atteint une limite inférieure en-dessous de laquelle il est difficile de passer.

Les pales anti-éblouissement doivent d'autre part être fixées solidement aux glissières pour résister aux déplacements d'air et elles doivent comporter des moyens de réglage en inclinaison de manière à contre-balancer les éventuelles déformations des glissières et ainsi permettre leur alignement correct.

On connaît déjà des dispositifs de fixation de pales anti-éblouissement sur des glissières, tels celui décrit dans le document FR-A-2 677 682 au nom de SODIREL S.A., mais ce dispositif convient à un seul type de glissières, à savoir les glissières à deux vagues, et ne peut être adapté à des glissières à trois vagues et plus, utilisées dans certains pays, qu'au prix d'une modification importante des pièces qui le composent.

La présente invention a pour but de remédier à cet inconvénient en proposant un dispositif de fixation de pales anti-éblouissement sur une glissière de sécurité routière, d'installation et de réglage faciles, et adaptable sur tous types de glissières.

Le dispositif de fixation selon l'invention est exposé dans la revendication 1. Les sous-revendications visent des formes de réalisations avantageuses.

La fixation d'un dispositif selon l'invention sur une glissière de sécurité peut être réalisée de la manière suivante : la platine-support, ou la platine solidarisée à son support, est positionnée à l'arrière de la glissière, dont le bord supérieur est engagé dans la rainure transversale de ladite platine-support, puis la bride est positionnée sur la glissière, ses extrémités supérieure et inférieure enveloppant les bords longitudinaux de ladite glissière tout en prenant appui sur l'arrière des ergots de manière à appliquer la platine-support contre la glissière, enfin les brins de la brides sont écartés, de manière à permettre le pivotement de la platine sur le bord supérieur de la glissière afin de déterminer son inclinaison idéale, puis ils sont relâchés et introduits chacun dans une rainure verticale, bloquant ainsi la platine-support dans la position choisie. La pale peut être ensuite solidarisée à la platine par des moyens appropriés.

La fixation du dispositif selon l'invention à une glissière de sécurité peut être réalisée d'une autre manière, en positionnant d'abord la bride sur la glissière, puis en y adaptant la platine-support en la faisant passer en force entre les brins de la bride qui s'écartent sous la pression, les extrémités des ergots étant à cet effet biseautées du côté de la face de la platine-support disposée en regard de la glissière.

Selon le profil de la glissière à équiper la platine-support, ou le support, et la bride peuvent affecter des formes différentes.

Dans le cas d'une glissière de plus grande hauteur que celle des glissières classiques, c'est-à-dire à trois vagues ou plus, il suffit d'utiliser des brides de dimensions différentes, la platine-support restant identique.

Les avantages et les caractéristiques de la présente invention ressortiront plus clairement de la description qui suit et qui se rapporte aux dessins annexés lesquels en représentent divers modes de réalisation non limitatifs.

Dans les dessins annexés :
- la figure 1 représente une vue en perspective d'un premier mode de réalisation d'un dispositif de fixation de pales selon l'invention.
- la figure 2 représente une vue de profil d'une variante du même dispositif.
- la figure 2a représente une vue de profil partielle du dispositif de la figure 2.
- la figure 2b représente une vue partielle de profil et en coupe du dispositif de la figure 2.
- la figure 3 représente une vue de profil d'un second mode de réalisation du dispositif de fixation selon l'invention.
- la figure 4 représente une vue en perspective d'un dispositif anti-éblouissement susceptible d'être monté sur une glissière au moyen d'un dispositf de fixation selon l'invention.
- la figure 5 représente une vue de dessus du même dispositif anti-éblouissement.

Si on se réfère à la figure 1 on peut voir un dispositif selon l'invention de fixation d'une pale anti-éblouissement, non représentée, sur une glissière 1 du type à deux vagues 10 et 11 jointes par une gorge 12 à profil anguleux.

Ce dispositif comporte une platine-support 2 et une bride 3.

La bride 3 est constituée d'un fil métallique 30 plié dont les extrémités 31 et 32 sont aboutées et solidarisées l'une à l'autre par un moyen approprié, par exemple par soudage, de manière à constituer deux brins 33 et 34 en regard qui sont eux-mêmes pliés, d'une part au niveau de leurs parties extrêmes afin de former des crochets 35 et 36 aptes à envelopper les bords longitudinaux extérieurs respectivement haut 13 et bas 14 de la glissière 1, et d'autre part dans leur partie intermédiaire 37 afin d'épouser à distance la gorge longitudinale 12 de la glissière 1.

La platine-support 2, réalisée en matière plastique moulée, comporte une partie platine 20 sensiblement horizontale destinée à recevoir une pale anti-éblouissement, non représentée, solidarisable par des moyens de fixation également non représentés, et une partie support 21 sensiblement verticale.

La partie support 21 comporte, dans le prolongement de la partie platine 20, sur son bord en contact avec la glissière 1, une rainure transversale 22 dans laquelle s'insère le bord supérieur 15 de la glissière 1.

Elle comporte également, en arrière de la rainure transversale 22, et sur chacun de ses flancs latéraux, un ergot 23 , dont un seul est visible sur la figure, saillant parallèlement à la glissière 1.

Dans leur partie inférieure, chacun des flancs latéraux de la partie support 21 comporte trois excroissances allongées 24 délimitant deux rainures verticales 25 de largeur légèrement supérieure au diamètre du fil métallique 3.

On peut voir sur la figure que la bride 3 maintient la platine-support 2 appliquée contre la glissière 1 en exerçant une pression sur les ergots 23, tandis que la rainure transversale 22 empêche le glissement vertical de la platine-support 2.

Le réglage de l'inclinaison de la platine-support 2, permettant un positionnement sensiblement à la verticale de la pale anti-éblouissement, est réalisé en introduisant les brins 33 et 34, préalablement écartés latéralement, dans l'une ou l'autre des rainures verticales 25, tout en déplaçant la platine-support 2 par pivotement d'une part du fond de la rainure transversale 22 sur le bord 15 de la glissière 1, et d'autre part des ergots 23 sur la bride 3.

La solidarisation de la platine-support 2 à la glissière 1 peut être réalisée en l'introduisant en force entre les brins 33 et 34 de la bride 3 préalablement solidarisée à la glissière 1, et afin de faciliter cette manoeuvre les ergots 23 comportent en regard de la glissière 1 un biseau 26.

Si on se réfère maintenant aux figures 2, 2a et 2b, on peut voir que la platine-support 2 peut être réalisée, pour des commodités de fabrication, en deux parties séparées, une platine 4 (figure 2a) et un support 5 (figure 2b).

La platine 4 comporte une partie inférieure 40 de largeur inférieure à la largeur intérieure de la partie supérieure 50 du support 5, en vue de permettre son introduction dans cette partie 50.

La solidarisation de la platine 4 au support 5 est réalisée d'une part par introduction d'une aile transversale 41, saillant à l'avant de la platine 4, dans une rainure transversale 51 pratiquée en regard de la rainure transversale 22 à l'intérieur du support 5, et d'autre part au moyen d'ergots élastiques 42, dont un seul est visible sur la figure, qui sont disposés, saillants extérieurement, sur les flancs 43 de la partie avant inférieure 40 de la platine 4, et qui sont encliquetables dans des orifices 52, dont un seul est visible sur la figure, pratiqués dans les flancs 53 de la partie supérieure 50 du support 5.

La solidarisation de la platine 4 au support 5 est complétée par la pression exercée par la bride 3 contre les ergots 23 saillant latéralement de la platine 4, cette pression, outre le maintien de la platine-support 2 contre la glissière 1, permettant l'enserrement du support 5 entre la platine 4 et le bord 15 de la glissière 1.

Si on se réfère maintenant à la figure 3, on peut voir une glissière 6 également à deux vagues 60 et 61 jointes par une gorge 62, qui se différencie de la glissière 1 notamment en ce que son profil est plus arrondi et en ce que la gorge 62 est moins profonde que la gorge 12, en sorte que le fond de la gorge 62 et les bords longitudinaux haut 63 et bas 64 de la glissière sont pratiquement dans un même plan vertical.

Pour ce type de glissière 6, la platine 4 est identique, seuls le support 5' et la bride 3' sont différents, le principe de fixation, d'une part de la platine 4 au support 5', d'autre part de l'ensemble platine 4 et support 5' à la glissière 6 étant le même que dans le mode de réalisation précédent : dans ce mode de réalisation la bride 3' est rectiligne dans sa partie médiane et le support 5' est vertical, avec une encoche longitudinale 55' dans chacun de ses flancs pour le passage de la gorge 62 de la glissière 6, le mode d'assemblage de la platine 4 et du support 5' demeurant le même que décrit précédemment à l'appui de la figure 2.

Si on se réfère maintenant aux figures 4 et 5 on peut voir un dispositif anti-éblouissement susceptible d'être monté sur une glissière au moyen d'un dispositif de fixation selon l'invention, et qui comporte, comme les dispositifs existants, une pale 7 et un socle 8.

On peut également voir que la pale 7 n'est pas perpendiculaire aux axes X et Y de circulation, mais qu'elle fait avec la perpendiculaire à ces axes un angle β qui est compris entre 10 et 20°, cet angle étant de préférence égal à 16°.

La pale 7 est constituée d'une plaque 70 pourvue de renforts verticaux 71 entre lesquels sont pratiqués des évidements 72, partiellement obturés par des volets inclinés 73, permettant d'absorber les filets du vent sans nuire à la fonction anti-éblouissement.

Le socle 8 est une plaque solidarisable par des moyens appropriés, non représentés, à un support tel que des figures 1 à 3.

## Revendications

1. Dispositif de fixation d'une pale anti-éblouissement sur une glissière métallique de sécurité placée sur le terre-plein central séparant des voies de circulation automobile, caractérisé en ce que qu'il comporte une platine-support (2) solidarisable à l'arrière d'une glissière métallique (1, 6) au moyen d'une bride (3, 3') constituée d'un fil métallique (30) dont les extrémités (31, 32) sont aboutées, et qui est plié de manière d'une part à présenter une certaine élasticité transversale et longitudinale, et d'autre part à pouvoir épouser à distance le contour arrière de ladite glissière (1, 6) en recouvrant ses bords longitudinaux (13, 14) au-dessus et en-dessous de ladite platine-support (2), en passant de part et d'autre de cette dernière.

2. Dispositif selon la revendication 1 caractérisé en ce que la platine-support (2) comporte d'une part, dans sa partie supérieure (20), sur son bord en contact avec la glissière (1), une rainure transversale (22) apte à recevoir le bord (15) de ladite glissière (1) ; d'autre part, en arrière de ladite rainure (22), saillant de part et d'autre des flancs de la platine-support (2), deux ergots (23) de section sensiblement ronde ; et d'autre part encore, de part et d'autre de sa partie inférieure (21), des éléments saillants (24) délimitant des rainures verticales (25) ; la largeur de la platine-support (2) étant supérieure à la distance séparant les deux brins (33, 34) en regard de la bride (3).

3. Dispositif selon la revendication 1 ou la revendication 2 caractérisé en ce que la platine-support (2) est réalisée en deux parties, une partie platine (4) comprenant les ergots latéraux (23) et les moyens de fixation de la pale, et une partie support (5) comprenant les rainures transversale (22) et verticales (25), ces deux parties (4, 5) étant solidarisables l'une à l'autre de manière réversible.

4. Dispositif selon la revendication 3 caractérisé en ce que la platine (4) est solidarisée au support (5) d'une part par introduction d'une aile transversale (41), saillant à l'avant de la platine (4), dans une rainure transversale (51) pratiquée en regard de la rainure transversale (22), à l'intérieur dudit support (5), et d'autre part au moyen d'ergots élastiques (42) qui sont disposés, saillants vers l'extérieur, sur les flancs (43) de la partie avant inférieure (40) de la platine (4), et qui sont insérables dans des orifices (52) pratiqués dans les flancs (53) de la partie supérieure (50) du support (5).

5. Dispositif selon l'une quelconque des revendications précédentes caractérisé en ce que les ergots (23) comportent un biseau (26) en regard de la glissière (1, 6).

## Patentansprüche

1. Vorrichtung zur Befestigung einer Antiblendung-Planke auf einer metallischen Sicherheitsgleitschiene, die auf dem Mittelstreifen angeordnet ist, der Fahrbahnen für die Zirkulation von Automobilen trennt, dadurch gekennzeichnet, daß sie eine Trägerplatte (2) aufweist, die am hinteren Ende einer metallischen Gleitschiene (1, 6) mit Hilfe eines Flansches (3, 3') befestigt ist, der aus einem metallischen Draht (30) gebildet ist, dessen Enden (31, 32) aneinander anstoßen, und der derart gebogen ist, daß er zum einen eine bestimmte transversale und longitudinale Elastizität aufweist und zum anderen sich im Abstand an die hintere Kontur der Gleitschiene (1, 6) anschmiegen kann, wobei er ihre longitudinalen Ränder (13, 14) über und unter der Trägerplatte (2) überdeckt und wobei er beidseitig dieser letzteren verläuft.

2. Vorrichtung gemäß Anspruch 1, dadurch gekennzeichnet, daß die Trägerplatte (2) aufweist : zum einen in ihrem oberen Teil (20) auf ihrem Rand im Kontakt mit der Gleitschiene (1) eine transversale Rille (22), die dazu geeignet ist, den Rand (15) der Gleitschiene (1) aufzunehmen, zum anderen im hinteren Teil der Rille (22), der beidseitig der Flanken der Trägerplatte (2) vorsteht, zwei Nocken (23) mit im wesentlichem rundem Querschnitt und außerdem zum anderen beidseitig ihres unteren Teiles (21) vorspringende Elemente (24), die vertikale Rillen (25) begrenzen, wobei die Breite der Trägerplatte (2) größer als der Abstand ist, der die beiden Drahtenden (33, 34) voneinander trennt, die dem Flansch (3) gegenüberliegen.

3. Vorrichtung gemäß Anspruch 1 oder 2, dadurch gekennzeichnet, daß die Trägerplatte (2) aus zwei Teilen realisiert ist, einem Platten-Teil (4), der seitliche Nocken (23) und die Befestigungseinrichtungen für die Planke aufweist, und einem Trägerteil (5), der transversale (22) und vertikale (25) Rillen aufweist, wobei diese beiden Teile (4, 5) aneinander auf umkehrbare Weise befestigbar sind.

4. Vorrichtung gemäß Anspruch 3, dadurch gekennzeichnet, daß die Platte (4) an dem Träger (5) zum einen durch Einführung eines transversalen Flügels (41), der am vorderen Teil der Platine (4) vorsteht, in einer transversalen Rille (51) befestigt ist, die gegenüber der transversalen Rille (22) im Inneren des Trägers (5) ausgeführt ist, und zum anderen mit Hilfe von elastischen Nocken (42), die vorstehend in Richtung nach außen auf den Flanken (43) des vorderen unteren Teiles (40) der Platte (4) angeordnet sind und die in Öffnungen (52) einfügbar sind, die in den Flanken (53) des oberen Teiles (50) des Trägers (5) ausgeführt sind.

5. Vorrichtung gemäß einem der vorangehenden Ansprüche, dadurch gekennzeichnet, daß die Nocken (23) eine Abschrägung (26) gegenüber der Gleitschiene (1, 6) aufweisen.

## Claims

1. A device for fixing an anti-dazzle blade on a metal security barrier placed on the central reserve between motor traffic carriageways, the device being characterized in that it comprises a support plate (2) securable to the back of a metal barrier (1, 6) by means of a clip (3, 3') constituted by a metal wire (30) whose ends (31, 32) are placed end-to-end, and which is folded in such a manner that firstly it presents a certain amount of transverse and longitudinal resilience, and secondly it is capable of fitting over the rear outline of said barrier (1, 6) at a distance therefrom, overlying its longitudinal edges (13, 14) above and below said support plate (2), and passing on either side thereof.

2. A device according to claim 1, characterized in that the support plate (2) has firstly, in its top portion (20), on its edge in contact with the barrier (1), a transverse groove (22) suitable for receiving the edge (15) of said barrier (1); secondly, behind said groove (22), projecting on either side of the flanks of the support plate (2), two studs (23) of substantially round section; and thirdly on either side of its bottom portion (21), projecting elements (24) defining vertical grooves (25); the width of the support plate (2) being greater than the distance between the two facing segments (33, 34) of the clip (3).

3. A device according to claim I or claim 2, characterized in that the support plate (2) is made in two portions, a plate portion (4) having the lateral studs (23) and the blade fixing means, and a support portion (5) comprising the transverse and vertical grooves (22, 25), these two portions (4, 5) being reversibly securable to each other.

4. A device according to claim 3, characterized in that the plate (4) is securable to the support (5) firstly by inserting a transverse flange (41) projecting from the front of the plate (4) into a transverse groove (51) formed in register with the transverse groove (22) inside said support (5), and secondly by means of resilient studs (42) which are disposed to project outwards on the flanks (42) of the bottom front portion (40) of the plate (4) and which are insertable into orifices (52) formed in the flanks (53) of the top portion (50) of the support (5).

5. A device according to any preceding claim, characterized in that the studs (23) have respective chamfers (26) facing the barrier (1, 6).
